# FASCICULE DE BREVET EUROPEEN

(11) **EP 0 504 235 B1**
(45) Date de publication et mention de la délivrance du brevet: **13.10.1993**
(21) Numéro de dépôt: 91900842.5
(22) Date de dépôt: 11.12.1990
(51) Int. Cl.: A63B 7/02

(54) **PORTIQUE DE GYMNASTIQUE SPORTIVE A SUSPENSION D'ANNEAUX RIGIDES**
TURNSPORTGESTELL MIT STARRER RINGAUFHÄNGUNG
GALLOWS FOR SPORT GYMNASTICS WITH RIGID RING SUSPENSION

(30) Priorité: 13.12.1989 FR 8916756; 22.05.1990 FR 9006675
(43) Date de publication de la demande: 23.09.1992
(73) Titulaire: S.A. GYMNOVA, F-13012 Marseille (FR)
(72) Inventeur: BARBAFIERI, Gérard, F-13012 Marseille (FR); MICELI, Henri, F-13012 Marseille (FR)
(74) Mandataire: Roman, Michel
(86) Numéro de dépôt international: FR9000899
(87) Numéro de publication internationale: WO9108800

(56) Documents cités:
- DE-A- 2 330 184
- DE-A- 3 228 823

## Description

Les portiques d'anneaux destinés à la gymnastique de compétition, employés actuellement, ont des dimensions fonctionnelles déterminées par la Fédération Internationale de Gymnastique.

Celles-ci concernent la hauteur du sol au haut du portique, la longueur de la câblerie et des sangles reliant les anneaux à la barre transversale du haut du portique par l'intermédiaire de butées à billes permettant une rotation axiale permanente des cables sur lesquels sont accrochés les anneaux, destinées à donner la liberté totale au gymnaste lorsqu'il évolue autour des anneaux.

Le portique actuel a des montants permettant lors d'un exercice violent de faire fléchir la totalité du portique.

L'inconvénient majeur de cet agrès, de par sa conception et vu l'évolution de la gymnastique, est sa rigidité, ce qui occasionne des traumatismes au niveau de la colonne vertébrale (au niveau des lombaires) et au niveau des épaules, et transmet au corps du gymnaste toutes les vibrations des montants des portiques et de la câblerie.

De plus, les exercices aux anneaux sont limités par le fait que les gymnastes ne lâchent jamais les anneaux, en dehors de la sortie.

L'objet de l'invention a pour but de supprimer ces inconvénients et de permettre une évolution des exercices à cet agrès en ce qui concerne les lâchers et les rattrapers des anneaux avant la sortie.

L'invention se caractérise par 4 points principaux, à savoir :
1) La barre transversale du haut dans le même matériau mais beaucoup plus longue afin qu'elle puisse seule fléchir et donner de la souplesse, ou en autre matériau, soit matériau composite, soit acier trempé, etc.
2) L'articulation de la barre du haut avec les montants montés sur silentblock, ce qui a pour effet, non seulement de donner un surcroît de souplesse mais d'annuler les vibrations résiduelles des montants et des câbles de maintien.
3) Les câbles reliant la barre transversale du haut aux anneaux sont remplacés par un jonc rigide en fibre de verre ou autre matériau ce qui permettra lors des lâchers un balancement contrôlé évitant à ces derniers de partir anarchiquement dans tous les sens.
4) L'effet des butées à billes sera annulé lors d'un lâcher des anneaux par le gymnaste. Ces derniers s'arrêteront dans le plan de rotation exact où ils se trouvent au moment du lâcher, ce qui permettra de les rattraper plus facilement.

Les deux premiers points ont pour effet de diminuer considérablement les traumatismes.

Les points 3 et 4 sont destinés à faire évoluer les exercices (lâcher des anneaux pour un exercice périlleux avec possibilité de les rattraper ensuite).

La figure 1 montre l'ensemble du portique de forme trapézoïdale constitué de :
la barre transversale 1, les montants 2, la câblerie de maintien 3, les tiges en fibre de verre 4, les roulements à butée 5, les anneaux 6, la liaison textile entre les anneaux et la fibre de verre 7, le câble de maintien de l'écartement des montants 8.

La figure 2 représente la jonction d'une extrémité de la barre transversale 1 avec l'extrémité haute du montant 2 constituée d'une châpe mâle 9 dans laquelle est logé un silentblock 10 (ou organe en caoutchouc dur) dépassant legèrement des deux côtés de son logement 9.

La pièce 11 est une entretoise métallique qui évitera l'usure du caoutchouc.

La chape femelle 12 sera solidarisée à la chape mâle 9 par l'intermédiaire d'un boulon non figure sur dessin, traversant le trou 13 de la chape femelle et l'entretoise 11 de la chape mâle.

Les flancs internes de la chape femelle 12 seront en contact avec le caoutchouc 10 qui dépasse de la chape mâle 9 et n'auront donc aucun contact métallique avec la chape mâle 9. Ceci aura pour effet d'empêcher la transmission des vibrations des câbles 3 et du montant 2 à la barre transversale 1.

La figure 3 représente une vue de côté de la chape mâle 9 montrant le dépassement du caoutchouc 10.

La figure 4 montre le tourillon auto-bloquant 5 de suspension des anneaux.
La tige filetée 14 est fixée par des écrous 15 à la barre transversale 1.
Dans la partie basse de la tige filetée 14 une rondelle 16 est soudée.
L'écrou et contre écrou 17 servent à régler le système.
La rondelle 18 est une rondelle de friction.
La rondelle frein 19 est une rondelle en caoutchouc ou autre matériau anti-dérapant.
La partie 20 est le corps du système.
La partie 21 est une butée à billes ou galets.
Le ressort 22 est comprimé en partie, sans charge, sur le tourillon auto-bloquant.
Les pièces 23, 24, 25 et 26 constituent la partie omnidirectionnelle (cardan) reliant le corps 20 à la tige de verre 4 permettant à cette dernière et à l'anneau un balancement omni-directionnel.
Les axes 23 et 26 sont des pivots des articulations du cardan représenté par les pièces 24 et 25.
Lorsque le tourillon auto-bloquant n'est pas en charge (sans gymnaste suspendu) le ressort 22 agit en écartant la rondelle 16 de la butée à billes 21 ce qui a pour effet la mise en contact de la rondelle 18 avec la rondelle en caoutchouc 19 et le haut du corps 20 freinant et annulant l'effet de la butée à billes 21. Donc le tourillon est en position bloquée sans charge.
Lorsque le tourillon est en charge (gymnaste suspendu, aux anneaux), la charge transmise au corps 20 par l'intermédiaire de la tige de fibre de verre 4 et du cardan, le corps 20 appuie sur la butée 21 écrasant complètement le ressort 22 qui vient en butée sur la pièce 16, de ce fait la rondelle 19 se trouve hors service et la butée prend alors tout son effet et le tourillon se trouve en rotation libre. En charge, le tourillon est débloqué.

La souplesse de la barre porte-anneaux peut également être rendue ajustable, ce qui permet au même portique d'être utilisé à la fois pour les exercices d'entraînement (souplesse maximum) et pour les compétitions (souplesse annulée).

La figure 5 montre la partie supérieure du portique ainsi aménagé. La barre 30, très rigide, est un rail solidarisé dans les montants 2 du portique.

Les galets 31 en caoutchouc, ou tout autre matériau absorbant les vibrations, sont montés en roue libre sur les chariots 32, eux-mêmes coulissants à l'intérieur du rail 30 et permettent le réglage de la flexion de la barre 1, qui se traduira par plus ou moins de souplesse pour le gymnaste.

Il suffit de faire se déplacer les galets 31 par rapport au point de fixation des tiges en fibre de verre pour augmenter ou diminuer la souplesse.

Lorsque les galets 31 sont contre les montants 2 la barre 1 fléchit au maximum, donnant ainsi le maximum de souplesse. A l'inverse, lorsque les galets 31 sont contre les points de fixation des tiges en fibre de verre, toute flexion est annulée, et on peut ainsi utiliser le portique en compétition, suivant les normes F.I.G. actuelles.
La poulie 33, en bout du rail 30 est positionnée horizontalement et reçoit le câble 34 en acier ou textile type cordage de marine ou "kevlar".
Les deux poulies 35 et 35' de la Fig 6 qui se trouvent à l'autre extrémité positionnées verticalement par rapport au rail reçoivent également le câble 34.
La figure 6 montre le schéma synoptique du système de réglage (type tringle à rideaux).
La poulie 36 se trouve en position basse, à portée de main, sur un des montants 2.
Les chariots 32 sont fixés de part et d'autre de la boucle du câble 34.
Le câble 34 étant positionné en circuit fermé sur les poulies 33, 35, 35' et 36, lorsque l'on tire sur celui-ci soit dans un sens soit dans l'autre, les chariots 32 s'écartent ou se rapprochent. Ceci permet ainsi un réglage simple et rapide en fonction de la souplesse désirée. Une bande de graduation 41 est placée sur le montant 2.
Les poignées 42 rendent la manipulation de réglage plus pratique.
La figure 7 montre la vue en coupe A/A du haut du portique.
La mousse de polyurethane 37 (ou autre matériau) a pour but d'annuler le jeu et le bruit.
La vis 38 bloque le câble 34 d'un côté. De l'autre côté, on voit le retour du câble.
La chape 39 est le support de galet, solidaire du chariot par l'intermédiaire de boulons 40, afin de permettre le montage dans le rail.

## Revendications

1. Portique de gymnastique sportive à suspension d'anneaux rigides, destiné aussi bien aux exércices d'entraînement qu'à la compétition, caractérisé, d'une part, par le fait que la barre transversale (1) est plus souple que sur les modèles actuellement utilisés, et articulée sur les montants (2) par l'intermédiaire de blocs de caoutchouc ou matériau équivalent, d'autre part, par le fait que la liaison des anneaux (6) à ladite barre transversale est constituée d'une tige rigide (4) en matériau composite ou autre, reliée en son point haut par un tourillon autobloquant (5) muni d'un cardan (23 à 26), et et fixée aux anneaux par une liaison courte (7) en textile.

2. Dispositif suivant la revendication 1, se caractérisant par le fait qu'un câble (8) relie les deux extrémités basses des montants (25) pour les empêcher de s'écarter.

3. Dispositif suivant la revendication 1, se caractérisant par le fait que la barre transversale (1) est soit plus longue que celles des portiques utilisées actuellement, soit réalisée dans un matériau plus souple.

4. Dispositif suivant l'une quelconque des revendications précédentes, se caractérisant par le fait que la liaison de la barre transversale (1) avec les montants (2) du portique se fait par l'intermédiaire de blocs élastiques de type "silentblock" constitués d'une chape mâle (9) solidaire du montant, dans laquelle est logé un bloc en caoutchouc dur (10), ou matériau équivalent dépassant légèrement des deux côtés de son logement et emprissonnant une entretoise métallique (11) permettant la fixation par boulon d'une chape femelle (12) solidaire de la barre transversale (1).

5. Dispositif suivant l'une quelconque des revendications précédentes, se caractérisant par le fait que le tourillon autobloquant (5) est muni d'une rondelle frein (19) empêchant celui-ci de tourner lorsque aucune charge n'est suspendue aux anneaux (6), grâce à la pression permanente d'un ressort (22) mettant en contact ladite rondelle frein avec une rondelle de friction (18), la charge exercée par un gymnaste se suspendant aux anneaux libérant le tourillon autobloquant en comprimant le ressort (22) par l'intermédiaire d'une butée à billes (21).

6. Dispositif suivant la revendication 5, se caractérisant par le fait que des écrous et contre-écrous (17) permettent la mise en pression du ressort (22) et de régler la course de ce dernier.

7. Dispositif suivant la revendication 1, se caractérisant par le fait que la barre transversale (1) est surmontée d'un rail rigide (30), fixé sur le haut des montants (2) du portique, à l'intérieur duquel coulissent grâce à un câble (34) deux chariots (32) portant des galets (31) en caoutchouc, ou tout autre matériau de même consistance, pouvant se déplacer sous la barre transsale (1) pour en ajuster la flexibilité.

8. Dispositif suivant la revendication 7, se caractérisant par le fait que les chariots (32) sont munis d'un bloc de mousse de plastique (37), tel que polyuréthane, destiné à annuler le jeu et le bruit.

9. Dispositif suivant les revendications 7 et 8, se caractérisant par le fait que les chariots (32) s'écartent ou se rapprochent symétriquement, suivant le principe utilisé pour les tringles à rideaux, grâce à une poulie horizontale (33) située à l'une des extrémités du rail (30), à deux poulies verticales (35, 35') situées à l'autre extrémité et à une poulie basse (36) située à portée de la main sur un des montants (2), le câble (34), raccordé aux deux chariots (32), passant en "circuit fermé" sur ces quatre poulies.

10. Dispositif suivant la revendication 9, se caractérisant par le fait qu'une bande de graduation (41) près de la poulie basse (36) permet un réglage facile de la flexibilité de la barre transversale (1).

11. Dispositif suivant les revendications 7 à 9, se caractérisant par le fait que le rail rigide (30) permet de loger l'intégralité du mécanisme de déplacement des chariots (32).

## Claims

1. Sports equipment comprising gymnastics frame with fixed rings, intended both for training and competition, characterized firstly by the fact that the cross bar (1) is more flexible than models currently used and is articulated on the uprights (2) by blocks in rubber or equivalent material, and secondly by the fact that the rings (6) are connected to the said cross bar by a rigid rod (4) in composite material or other, joined in its upper section by a self-locking swivel (5) fitted with a gimbal joint (23 to 26) and fixed to the ring by a short textile connector (7).

2. Device as per claim 1 characterized by the fact that a cable (8) joins the two lower ends of the uprights (25) to prevent them separating.

3. Device as per claim 1 characterized by the fact that the cross bar (1) is either longer than that of systems currently used, or executed in a more flexible material.

4. Device as per any one of the aforesaid claims, characterized by the fact that the connection of the cross bar (1) with the uprights (2) of the frame uses flexible blocks of the type "silentblock" comprising a male yoke (9) forming part of the upright in which is housed a block (10), in hard rubber or equivalent material, slightly extending on both sides of its housing and enclosing a metal spacer (11) for fixing a female yoke (12), which is an integral part of the cross bar (1), using a bolt.

5. Device as per any one of the aforesaid claims characterized by the fact that the self-locking swivel (5) is fitted with a lock washer (19) preventing it from turning when no load is applied on the rings (6); by applying continuous pressure to a spring (22) bringing into contact the said lock washer with a friction washer (18), the load applied by a gymnast hanging from the rings compresses the spring (22) and acts on a thrust bearing (21) to release the self-locking swivel.

6. Device as per claim 5 characterized by the fact that nuts and counter nuts (17) are used to apply tension to the spring (22) and to adjust the travel of the latter.

7. Device as per claim 1, characterized by the fact that a rigid rail (3) is fitted over the cross bar (1) and fixed on the top of the uprights (2) of the frame, inside which a cable (34) causes two carriages (32) with suspended rollers (31) to slide, the rollers being in rubber or any other material of the same consistency, and moving under the cross bar (1) in order to control its flexibility.

8. Device as per claim 7, characterized by the fact that the carriages (32) are fitted with a plastic foam block (37), such as polyurethane, designed to eliminate any play and noise.

9. Device as per claims 7 and 8, characterized by the fact that the carriages (32) move apart or together in accordance with the same principles as used for curtain rails, by use of a horizontal pulley wheel (33) situated at one of the ends of the rail (30), two vertical pulley wheels (35, 35') situated at the other end and a lower pulley wheel (36) situated within reach on one of the uprights (2), the cable (34) connected to two carriages (32) forming a "closed circuit" on the four pulley wheels.

10. Device as per claim 9, characterized by the fact that a graduating strip (41) close to the lower pulley wheel (36) enables the cross bar (1) flexibility to be easily adjusted.

11. Device as per claims 7 to 9 characterized by the fact that the entire mechanism for moving the carriages (32) is housed inside the rigid rail (30).

## Patentansprüche

1. Turngerüst mit Aufhängung von starren Ringen, bestimmt sowohl für Trainingsübungen als auch für den Wettkampf, dadurch gekennzeichnet, daß einerseits die Querstange (1) biegsamer ist, als bei den bisher benutzten Modellen, und auf den Pfosten (2) durch Blöcken aus Gummi oder einem ähnlichen Werkstoff gelenkig gelagert ist, und andererseits die Verbindung der Ringe (6) mit der besagten Querstange durch einen starren Stab (4) aus Verbundwerkstoff oder anderem Material gebildet wird, der an seinem oberen Punkt mit einem selbsthemmenden Wirbel (5) und einem Kardangelenk (23 bis 26) gehalten wird und an den Ringen mit einer kurzen Textilverbindung (7) befestigt ist.

2. Vorrichtung nach Anspruch 1, dadurch gekennzeichnet, daß die unteren Enden der Pfosten (2) durch ein Seil (8) verbunden sind, um ein Spreizen dieser Pfosten zu verhindern.

3. Vorrichtung nach Anspruch 1, dadurch gekennzeichnet, daß die Querstange (1) entweder länger als die bisher benutzten Gerüste ist oder aus einem biegsameren Werkstoff hergestellt ist.

4. Vorrichtung nach irgendeinem der vorhergehenden Ansprüche, dadurch gekennzeichnet, daß die Verbindung der Querstange (1) mit den Pfosten (2) des Turngerüstes durch elastische Blöcke des Typs "Silentblock" gebildet wird, bestehend aus einem mit dem Pfosten kraftschlüssig verbundenen Gelenkkopf (9), in dem ein auf beiden Seiten seiner Lager leicht überstehender Block aus Hartgummi oder ähnlichem Material (10) gelagert ist, welcher eine metallene Distanzhülse (11) aufnimmt und die Befestigung einer mit der Querstange (1) kraftschlüssig verbundenen Gelenkgabel (12) mittels eines Bolzens ermöglicht.

5. Vorrichtung nach irgendeinem der vorhergehenden Ansprüche, dadurch gekennzeichnet, daß der selbstsperrende Wirbel (5) mit einer Bremsscheibe (19) versehen ist, welche ein Drehen des Wirbels verhindert, wenn an den Ringen (6) keine Last aufgehängt ist, wobei der permanente Druck einer Feder (22) die besagte Bremsscheibe mit einer Reibungsscheibe (18) in Kontakt bringt, die durch einen an den Ringen hängenden Turner bewirkte Last die Feder (22) zusammendrückt und mittels eines Druckkugellagers (21) den selbstsperrenden Wirbel freigibt.

6. Vorrichtung nach Anspruch 5, dadurch gekennzeichnet, daß eine Mutter und Kontermutter (17) die Einstellung des Drucks und des Hubs der Feder (22) ermöglichen.

7. Vorrichtung nach Anspruch 1, dadurch gekennzeichnet, daß die Querstange (1) von einer auf den Pfosten (2) des Turngerüstes befestigten starren Schiene (30) überlagert wird, in welcher mittels eines Kabels (34) zwei auf Rollen (31) aus Gummi oder einem ähnlichen Werkstoff gelagerte Schlitten (32) gleiten, die sich unterhalb der Querstange (1) bewegen können, um deren Biegsamkeit zu regulieren.

8. Vorrichtung nach Anspruch 7, dadurch gekennzeichnet, daß die Schlitten (32) mit einem Kissen aus Schaumstoff wie z.B. Polyurethan versehen sind, dazu bestimmt, Spielraum und Geräusche aufzuheben.

9. Vorrichtung nach den Ansprüchen 7 und 8, dadurch gekennzeichnet, daß sich die Schlitten nach dem bei Gardinenstangen angewandten Prinzip symmetrisch gegeneinander bzw. auseinander bewegen, mittels einer an einem Ende der Schiene (30) befestigten horizontalen Seilrolle (33), zwei an dem anderen Ende befindlichen vertikalen Seilrollen (35, 35') und einer in Handhöhe auf einem der Pfosten (2) angebrachten unteren Seilrolle (36) sowie dem mit den beiden Schlitten (32) verbundenen Seil (34), welches "endlos" über die besagten vier Seilrollen läuft.

10. Vorrichtung nach Anspruch 9, dadurch gekennzeichnet, daß ein graduiertes Band (41) in Nähe der unteren Seilrolle (36) ein leichtes Einstellen der Biegsamkeit der Querstange (1) ermöglicht.

11. Vorrichtung nach den Ansprüchen 7 bis 9, dadurch gekennzeichnet, daß die starre Schiene (30) den gesamten Bewegungsmechanismus der Schlitten (33) aufnehmen kann.
